# EUROPÄISCHE PATENTSCHRIFT

(11) **EP 0 017 126 B1**
(45) Veröffentlichungstag und Bekanntmachung des Hinweises auf die Patenterteilung: **17.02.1982**
(21) Anmeldenummer: 80101544.7
(22) Anmeldetag: 24.03.1980
(51) Int. Cl.: G03C 1/74, B05D 1/30, B05D 1/34, B05C 5/02

(54) **VorhanggieBverfahren und Vorrichtung zum gleichzeitigen Auftragen mehrerer Schichten auf bewegte Gegenstände, insbesondere Bahnen**
Free-falling curtain coating process and apparatus for concurrently applying several layers to passing objects, especially bands
Procédé et dispositif de dépôt simultané de plusieurs couches sur des objets en mouvement, plus particulièrement des bandes, par couler d'un rideau en chute libre du materian à deposer

(30) Priorität: 03.04.1979 DE 2913217
(43) Veröffentlichungstag der Anmeldung: 15.10.1980
(73) Patentinhaber: Agfa-Gevaert AG, 51373 Leverkusen (DE)
(72) Erfinder: Koepke, Günther, Dr., D-5068 Odenthal (DE); Frenken, Hans, Dipl.-Ing., D-5068 Odenthal-Osenau (DE); Bussmann, Heinrich, Dipl.-Ing., D-5000 Köln 80 (DE); Browatzki, Kurt, D-5090 Leverkusen 3 (DE)

## Beschreibung

Die Erfindung betrifft ein Verfahren und eine Vorrichtung zum gleichzeitigen Auftragen mehrerer Schichten flüssiger Beschichtungsmaterialien auf kontinuierlich an der Auftragsstelle vorbeigeführte Gegenstände oder Bahnen von Schichtträgermaterialien, insbesondere zur Herstellung von photographischen Materialien, mit Auftragseinrichtungen nach dem Vorhanggießverfahren.

In der photographischen Industrie werden seit längerer Zeit Papier- und Filmbahnen mit mehreren Schichten gleichzeitig begossen.

Zu den in der photographischen Industrie üblichen Mehrschichten-Begießverfahren gehört das Kaskadenbegießverfahren, bei dem auf einer geneigten Gleitfläche eine oder mehrere flüssige Beschichtungsmaterialien gleichzeitig abwärts fließen und über einen geringen Abstand (0,15-0,3 mm) zwischen Gießerkante und vorbeibewegter Bahn auf diese Bahn aufgetragen werden. Daneben gewinnt das sogenannte Vorhanggießverfahren seit einiger Zeit für die photographische Industrie an Bedeutung. Für das Vorhanggießverfahren sind zwei Verfahrensvarianten bekannt, und zwar die sogenannten Schlitzgießer und der sogenannte Schnabelgießer oder Gleitflächengießer nach dem Prinzip des Kaskadengießers arbeitend. Bei den Schlitzgießern tritt das Beschichtungsmaterial am unteren Ende eines quer über der zu beschichtenden Bahn angeordneten Ausflußspaltes aus und bildet dort unmittelbar einen freifallenden Vorhang. Bei den Schnabelgießern oder Gleitflächengießern hingegen wird das Beschichtungsmaterial durch einen Austrittsschlitz auf eine geneigte Gleitfläche gedrückt, fließt dann der Schwerkraft folgend auf der Gleitfläche, die am unteren Ende bogen- oder schnabelförmig ausgebildet ist, hinab und bildet erst am unteren Ende des Schnabels beim Verlassen desselben den freifallenden Vorhang. In beiden Fällen kann der Flüssigkeitsvorhang aus einer oder mehreren Schichten bestehen.

Das zuerst genannte Kaskadenbegießverfahren ist in seiner Anwendung begrenzt und hat eine Reihe von Nachteilen. Es ist auch nicht zum Beguß von einzelnen Gegenständen geeignet, da deren Kanten den Begußvorgang stören würden.

So ist es erforderlich, daß der Abstand zwischen Gießerkante und Bahn relativ klein ist (0,15 -0,3 mm), was schon beim Durchgang einer Klebestelle oder leicht eingerissenen Bahnkanten zu Bahndurchrissen führt. Weiter bleiben an der kritischen Stelle der Gießerkante leicht Staubteilchen hängen, die dann sogenannte Bleistiftlinien in der gegossenen Schicht verursachen können.

Beim Durchgang von Klebestellen kann es überdies, des erwähnten kleinen Abstands wegen, zu sogenannten Gußabrissen kommen. Ferner bildet das die Gießvorrichtung verlassende Beschich. tungsmaterial an der Einlaufseite der Bahn einen Meniskus, der abhängig von dem zur Unterstützung des Auftrags angewandten Vakuum mehr oder weniger tief in den Zwischenraum zwischen Gießerkante und Bahn eingesaugt wird. An der Gießerkante wird in diesem Meniskus das Beschichtungsmaterial nicht ausgetauscht, so daß hier partielle Aushärtungen oder durch Verdunstung der flüchtigen Bestandteile Verdickungen entstehen. Dies führt ebenfalls zu den bekannten Bleistiftlinien. Gleiche Folgen hat eine ungleichmäßige Benetzungslinie. Schließlich ist bei diesem bekannten Verfahren der Begießgeschwindigkeit eine obere Grenze gesetzt, die von der Schichtzahl, den Dosiermengen und den Viskositäten der Beschichtungsmaterialien abhängt.

Das bereits erwähnte bekannte Vorhanggießverfahren unter Verwendung von Schlitzgießer oder Schnabelgießer ist in Form verschiedener Verfahren und Vorrichtungen beschrieben worden. Diese zeigen, daß es auf diese Weise möglich ist, Ein- und Mehrschichtengüsse bei hoher Geschwindigkeit herzustellen. Aber auch diese Verfahren und Vorrichtungen haben schwerwiegende Nachteile.

So ist das Vorhanggießsystem mit Schlitzgießer auf Zweischichten-Güsse beschränkt. Der Schlitzgießer läßt sich beim Füllen mit Beschichtungsmaterial nur schwer entlüften, so daß beim Fabrikationsprozeß Bläschen zu Störungen in der gegossenen Schicht führen.

Beim Schnabelgießer und beim Schlitzgießer entstehen an der Abflußlippe, also dort, wo der Vorhang entsteht, ähnlich wie beim Kaskadengießer an der Gießkante, Störungen durch ungleiche Benetzung der Abflußlippen,.Staubablagerungen sowie partielle Aushärtungen und Verdickungen des Beschichtungsmaterials. Dies führt in der Praxis zu Fehlern wie Bleistiftlinien, Vorhangaufrissen etc. Die Fabrikation muß bei einer derartigen Störung unterbrochen und die Abflußlippen müssen gereinigt und neu eingerichtet werden. Beim Mehrschichtenguß und hohen Begießgeschwindigkeiten entstehen neben der Unterbrechungszeit somit erhebliche Materialverluste.

Dazu kommt, daß bei Anwendung des Schnabelgießers die zwei Oberflächen des Vorhanges unterschiedliche Oberflächenspannungen aufweisen, weil eine Oberfläche stets länger mit der Atmosphäre in Kontakt ist, nämlich die von der Gleitfläche abgewandte Schicht. Da die Oberflächenkräfte ungleich sind, kann dies zu Instabilitäten des Vorhanges führen. Die oberflächenaktiven Zusätze zum Beschichtungsmaterial wirken ebenso verschieden je nach dem mit welchem Medium sie in Verbindung stehen. Beim Schlitzgießer werden beide Oberflächen gleichzeitig der Atmosphäre bei der Vorhangbildung ausgesetzt. Beim Schnabelgießer ist eine Oberfläche länger mit der Atmosphäre in Kontakt, als die andere.

Aus der DE-A-2 351 369 ist ein Gießsystem bekannt, das eine Kombination zweier Schnabelgießer enthält. Jeder der beiden Schnabelgießer produziert bis zu zwei Flüssigkeitsfilme, die, mit den Flüssigkeitsfilmen des anderen Schnabelgießers zusammengeführt, einen senkrecht auf die zu begießende Bahn fallenden Vorhang bilden. Außer den beiden Schnabeigießern enthält das Gießsystem eine dritte Baugruppe, die aus einem prismatischen Körper besteht, dessen Querschnitt ein gleichseitiges Dreieck darstellt. Eine Längskante des prismatischen Körpers, die sogenannte Ablaufkante, liegt über dem von den beiden Schnabelgießerlippen gebildeten Spalt. Über die beiden die Ablaufkante des Körpers bildenden Flächen fließt je eine Schicht flüssigen Begußmateriales. Die beiden Schichten bilden an der Ablaufkante eine Doppelschicht, die als Vorhang zwischen die von den beiden Schnabelgießern gelieferten Schichten fällt und sich zu einer Mehrfachschicht vereinigt, welche dann als freifallender Vorhang auf die zu beschichtende Bahn niederfällt.

Hier wird mittels eines relativ komplizierten Systems eine Mehrfachschicht aufgetragen, wobei dem Gießersystem einerseits alle obenerwähnten Nachteile der bekannten Schnabelgießer anhaften. Weiterhin werden 3 Gießer für nur 5 Schichten benötigt, die in der Bedienung erhebliche Schwierigkeiten bereiten und einen hohen Herstellungsaufwand erforderlich machen. Durch das Zwischengießen zweier Schichten in 2 Schichten besteht eine erhebliche Gefahr des Lufteinschlusses inmitten der Schichten. Die beim Schnabelgießer erwähnten Fehler, wie Bleistiftlinien durch Staubablagerung, Verdunstungsrückständen und ungleichmäßige Benetzungslinien treten auf der Vorder- und Rückseite des Vorhanges auf.

Der Erfindung liegt die Aufgabe zugrunde, ein vereinfachtes Verfahren und eine Vorrichtung zum gleichzeitigen Auftragen mehrerer Schichten flüssiger Beschichtungsmaterialien auf Gegenstände, insbesondere Bänder als Schichtträger zu schaffen, die eine einfache kompakte Baugruppe ermöglichen und die obenerwähnten Nachteile der bekannten Verfahren und Vorrichtungen ausschließt.

Die Aufgabe wurde dadurch gelöst, daß in einer einzigen Auftragseinrichtung über die Breite V-förmiger Gleitflächen oder darüber angeordneten anschließenden V-förmigen senkrechten oder dachförmigen Gleitflächen mehr als zwei flüssige Beschichtungsmaterialien austreten, die den zwei V-förmig angeordneten Gleitflächen, die oberhalb der beschichteten Gegenstände oder Bahn eine Ablaufkante bilden, zugeführt werden, an den V-förmigen Gleitflächen hangend abfließen, sich am Ende der Gleitflächen in der Ablaufkante zu einem mehrschichtigen Flüssigkeitsfilm vereinigen und der mehrschichtige Film als frei fallender und seitlich geführter Vorhang unmittelbar auf die Gegenstände oder die Bahn des Schichtträgermaterials gelagert wird.

Das Verfahren zeichnet sich dadurch aus, daß die flüssigen Beschichtungsmaterialien aus zwei weiteren senkrechten oder dachförmig geneigten Gleitflächen austreten, zu den V-förmigen Gleitflächen und über diese zur Ablaufkante hängend abfließen und an der Ablaufkante einen gemeinsamen Vorhang bilden.

Überraschend an dem Verfahren der Erfindung ist,-daß mehrere Beschichtungsmaterialien in den Mengen, wie sie in der Praxis der Herstellung von photographischen Materialien angewandt werden, an der Unterseite einer Fläche durch Haftkräfte gehalten werden ohne abzureißen.

Es ist ferner überraschend, daß der nach dem Verfahren der Erfindung gebildete Vorhang eine hohe Stabilität aufweist. Beim Zusammentreffen der Beschichtungsmateria!ien werden die Schichten nicht vermischt, es bilden sich auch keine Begußschlieren, was für den Fachmann nicht zu erwarten war.

Bei den Verfahren ist es wichtig, daß der Vorhang während des freien Falles seitlich geführt wird und während des freien Falles und beim Auftreffen auf den Schichtträger vor Luftbewegungen aus dem Raum und vor mitgeführter Luft der Bahn geschützt wird.

Gegenstand der Erfindung ist weiter eine Vorrichtung zur Durchführung des erfindungsgemäßen Verfahrens mit einer oberhalb der kontinuierlich bewegten zu beschichtenden Gegenstände oder Schichtträger angeordneten Auftragseinrichtung zum Erzeugen eines mehrschichtigen Vorhanges, die sich dadurch auszeichnet, daß zur Zusammenführung von mehr als zwei flüssigen Beschichtungsmaterialien zu einer gemeinsamen Ablaufkante zwei V-förmig angeordnete Gleitflächen unter den Winkeln oc₃ und x₄ zur Horizontalen vorgesehen sind und daß auf oder über beiden Seiten der V-förmigen Gleitflächen mindestens je ein kammerförmiger Zuführungskanal mit Austrittsschlitzen für die flüssigen Beschichtungsmaterialien vorgesehen ist.

Eine Ausführungsform der Vorrichtung zeichnet sich dadurch aus, daß die Auftragseinrichtung aus mindestens einem sich über die Begußbreite erstreckende V-förmige Körper mit V-förmigen Gleitflächen und mit einer Ablaufkante und aus Zuführkörpern zur Aufnahme von 3 bis zu 6 oder mehr kammerförmigen Zuführkanälen und -schlitzen für die flüssigen Beschichtungsmaterialien zusammen gesetzt ist.

Eine bevorzugte Ausführungsform der Vorrichtung besitzt Zuführkörper für die Beschichtungsmaterialien mit senkrechten Gleitflächen zur Zuführung der flüssigen Beschichtungsmaterialien zur V-förmigen Gleitfläche, wobei die Austrittsschlitze waagerecht angeordnet sind.

Eine weitere Vorrichtung zeichnet sich dadurch aus, daß die Zuführkörper für Beschichtungsmate- ᵣialien dachförmig geneigte Gleitflächen zur Zuführung der flüssigen Beschichtungsmaterialien zur V-förmigen Gleitfläche besitzt und die Austrittsschlitze ansteigend verlaufen. Hierdurch wird eine Entlüftung der Schlitze wesentlich erleichtert, so daß keine störenden Luftblasen auftreten.

In einer weiteren vorteilhaften Ausführungsform der Vorrichtung sind die Zuführkörper für die Beschichtungsmaterialien so ausgebildet, daß einerseits eine weniger geneigte dachförmige Gleitfläche zum Austritt und zur Überlagerung der Beschichtungsmaterialien vorhanden ist und ein mittlerer Zuführkörper eine gekrümmte von der dachförmig geneigten in die Senkrechte überführende Gleitfläche besitzt, die an einer Seite des V-förmigen Körpers an die V-förmige Gleitfläche angeschlossen ist und andererseits mindestens ein Zuführkanal und Austrittsschlitz vorgesehen ist, der mindestens ein weiteres flüssiges Beschichtungsmaterial der anderen Gleitfläche des V-förmigen Körpers zuführt. Diese Vorrichtung hat den Vorteil einer Kaskadenablauffläche für eine beliebige Zahl von Beschichtungsflüssigkeiten und der Vorhangbildung an einer Abflußkante, die völlig von der Atmosphäre durch eine weitere Schicht eines Beschichtungsmaterials abgeschlossen ist.

Eine einfache Vorrichtung für eine Vielzahl von Schichten wird dadurch erhalten, daß die gesamte Auftragseinrichtung V-förmig ausgebildet ist und die Austrittsschlitze waagerecht in den V-förmigen Gleitflächen angeordnet sind.

Eine vorteilhafte und sehr vielseitige Vorrichtung wird dadurch erhalten, daß die gesamte Auftragseinrichtung zur Einstellung der Fallhöhe a des Vorhanges in senkrechter Richtung in einem Bereich von etwa 1 cm bis 20 cm über der Beschichtungsfläche 1 verstellbar ist.

Die Schwenkung der Auftragseinrichtung um die Abflußkante erlaubt eine Optimierung der Begußqualität, indem die Ablaufflächen der gesamten Auftragseinrichtung verändert und angepaßt werden können.

Vorteilhafterweise wird die Vorrichtung so eingerichtet, daß das zu beschichtende Material, der Schichtträger, im Auftreffpunkt des Vorhanges durch geeignete Mittel, vorzugsweise durch eine Walze unterstützt wird. So wird ein ruhiger Lauf des Schichtträgers an dieser Stelle erreicht und Ungleichmäßigkeiten in den aufgebrachten Schichten vermieden.

Allen Ausführungsformen ist der Vorteil des Wegfalls einer Abflußlippe gemeinsam. Die Beschichtungskante ist in jedem Falle von den Beschichtungsmaterialien vollständig umschlossen. Dadurch werden die Störungen und Verluste, die an den Abflußlippen der Schlitzgießer bzw. Schnabelgießer entstehen, vermieden. Für den Fachmann war es überraschend, daß mehrere Schichten unterhalb einer Fläche haften und abwärts zur Beschichtungskante fließen können.

Unerwartet war auch die Verbesserung der Stabilität des Vorhanges, was vermutlich auf die Symmetrie der Strömungsverhältnisse an der Beschichtungskante und den relativ langen zeitlichen Kontakt beider Oberflächen der Beschichtungsmaterialien mit der Atmosphäre zurückzuführen ist. Die grenzflächenaktiven Zusätze der Beschichtungsmaterialien haben ausreichend Zeit, sich in den zwei Oberflächen anzureichern und damit die Oberflächenspannungen zu reduzieren.

Die Verfahren und die Vorrichtungen der Erfindung bringen einen erheblichen technischen Fortschritt. Die Ausbeute an den Begießmaschinen wird verbessert, da wegen des stabileren Vorhanges Unterbrechungen der Fabrikation durch Aufreißen des Vorhanges vermieden werden. Weiterhin werden durch Wegfall von Abflußlippen die durch diese bedingten relativ hohen Verluste infolge von Aushärtungen des Begußmateriäts, Schmutzablagerungen, Verdickungen und ungleiche Benetzung vermieden. Besondere Wirtschaftlichkeit wird dadurch erreicht, daß hohe Schichtzahlen in einem Durchgang aufgetragen werden können. Weitere Vorteile der Erfindung äußern sich darin, daß die Konstruktion der Gießer sehr einfach und kompakt und ihre Handhabung unkompliziert ist.

Im folgenden wird die Erfindung anhand von Zeichnungen, die verschiedene Ausführungsformen der Erfindung darstellen, erläutert. Es zeigt
Fig. 1 einen Schnitt durch die Auftragseinrichtung mit senkrechten Gleitflächen,
Fig. 2 einen Schnitt durch eine verbesserte Auftragseinrichtung mit dachförmigen Gleitflächen,
Fig. 3 einen Schnitt durch eine spezielle Auftragseinrichtung mit kaskadenähnlichem Ablauf,
Fig. 4 einen Schnitt durch eine Auftragseinrichtung,
Fig. 5 eine Vorderansicht der Auftragseinrichtung gemäß Fig. 1.

Die Fig. 1 stellt einen Mittenschnitt durch eine erfindungsgemäße Auftragseinrichtung, einen Gießer, dar. Der Gießer besteht aus den Blöcken 7 und 12, die miteinander verschraubt sind und durch Stirnplatten begrenzt werden. Die Stirnplatten sowie die Befestigungsvorrichtungen des Gießers an einem Gestell werden nicht gezeigt. Die Zuführung der flüssigen Beschichtungsmaterialien 11 in die Zuführkanäle 8 erfolgt mit Hilfe bekannter und hier nicht näher beschriebener Dosiervorrichtungen und Leitungen von einer Stirnseite her. Die Zuführkanäle 8, die auch mehrstufig ausgeführt werden können, sorgen in Verbindung mit den anschließenden Austrittsschlitzen 9₁-₆ für eine gleichmäßige Verteilung der Beschichtungsmaterialien in Begußbreite. Die Zuführkanäle 8 können ebenso wie bei den bekannten Gießern mit Verteilerrohren und/oder mit verschieden über die Breite dimensionierten Zuführkanälen ausgestattet werden.

Die Beschichtungsmaterialien aus den Austrittsschlitzen 9 fließen auf den senkrechten Flächen nach unten und legen sich über die bereits nach unten fließenden Beschichtungsmaterialien aus den tiefer liegenden Schlitzen. Sie werden schließlich zu den negativ unter den Winkeln α» und M4 geneigten Gleitflächen 5 durch Adhäsionskräfte umgelenkt und fließen hängend zur Abflußkante 4, wo sie einen gemeinsamen Vorhang 3 bilden. Der Vorhang 3 wird an seinen beiden Rändern durch hier nicht gezeichnete Vorhangführungen gehalten.

Die Begußbreite kann für jede praktische Bahnbreite eingerichtet werden. Hier wirkt sich besonders für breite Bahnen der Wegfall der Abflußlippen günstig aus, da mit größerer Begußbreite die Wahrscheinlichkeit größer wird, daß an einer oder mehreren Stellen an den Abflußlippen eines Schnabelgießers Störungen der oben beschriebenen Art entstehen.

An der Abflußkante 4 wird der Vorhang 3 gebildet und trifft nach der Fallhöhe a auf den vorbeibewegten Schichtträger 1 und beschichtet diesen über seine gesamte Breite, wobei der Überschuß an Begußmaterial an den Rändern durch Auffangwannen abgeleitet werden kann. Es entstehen so Bahnen ohne Randabschnitt.

Vorteilhafterweise wird der Schichtträger 1 aber nur bis fast an die Bahnkanten beschichtet, wobei der Vorhang 3, wie bekannt und bereits erwähnt, durch bis fast an den bewegten Schichtträger 1 reichende Vorhangführungselemente geführt und somit an einer Zusammenziehung durch Oberflächenspannungen gehindert wird. Auf diese Weise geht weniger wertvolles Beschichtungsmaterial verloren, der begossene Schichtträger 1 ist dann nicht über die volle Breite begossen und muß beschnitten werden, wobei die unbegossenen Kanten abgetrennt werden.

Ein wesentliches Merkmal der Erfindung ist der V-förmige Körper 7 mit seinen V-förmigen Gleitflächen 5, die sich in der Abflußkante 4 treffen. An diesen Gleitflächen 5 fließen die flüssigen Beschichtungsmaterialien 11 hängend auf beiden Seiten nach unten und vereinigen sich an der Abflußkante 4 zu einem Vorhang 3. Die negative Neigung der V-förmigen Gleitflächen 5 beinhaltet die Winkel cc₃ und α₄. Diese Winkel können gleich sein (α₃ = a₄) aber im Bedarfsfalle auch verschieden gewählt werden. Je nach Viskosität der flüssigen Beschichtungsmaterialien und deren Anzahl sowie der Beschichtungsmenge können optimale Winkel _{IX3} und m4 gefunden werden. Die Winkel liegen im allgemeinen im Bereich von 30° bis 60°. Es werden auch gute Ergebnisse erzielt, wie Versuche gezeigt haben, wenn zum Beispiel 0C3 = 90° beträgt und der andere Winkel der Gleitfläche α₄ zwischen 30° und 60° liegt.

Überraschend hat sich auch gezeigt, daß die unter 90° von der senkrechten Gleitfläche 10 abfließenden flüssigen Beschichtungsmaterialien keinerlei Störungen, Vermischungen, Ablöseerscheinungen zeigen, wenn diese von einer höheren Geschwindigkeit auf den senkrechten Gleitflächen 10 plötzlich auf eine langsamere Geschwindigkeit auf den V-förmigen Gleitflächen 5 reduziert werden, obwohl dann die Schichtdicken größer werden.

Auch bei dem Erreichen der Abflußkante 4 und der Bildung des Vorhanges zeigen sich unabhängig von den Winkeln α₃ und α₄ im obenerwähnten Bereich keine Störungen oder Vermischungen. Durch das Zusammenfließen der Beschichtungsmaterialien 11 an der Kante 4 wird ein besonders stabiler Vorhang 3 erreicht. Während dem freien Fall des Vorhanges 3 auf den Schichtträger über die Höhe a erreichen die zusammen fallenden Flüssigkeitsschichten nach der Formel bis zum Auftreffen auf den Schichtträger 1 eine Geschwindigkeit V(a), die im wesentlichen von der Fallhöhe a abhängig ist. Da bei dem gesamten Vorgang nur laminare Strömungen auftreten, findet weder beim freien Fall noch beim Auftreffen des Vorhanges auf den Schichtträger eine Vermischung der einzelnen Schichten statt.

Überraschenderweise kann der Schichtträger 1 sowohl in gewissen Grenzen mit langsamerer Geschwindigkeit bewegt werden als die Geschwindigkeit V(a) mit der der Vorhang 3 auftrifft, wodurch eine Schichtverdickung der aufgetragenen Schichten 2 erhalten wird, oder mit der gleichen Geschwindigkeit bei gleicher Schichtdicke des Vorhanges am Auftreffpunkt und Bahn. Vorteilhaft ist eine wesentlich höhere Geschwindigkeit des Schichtträgers 1 als die des auftretenden Vorhanges 3. Hierdurch können durch die Dehnung der aufgetragenen Schichten 2 extrem dünne Schichten erreicht werden, wie sie in der Photoindustrie bei der Herstellung von vielschichtigem Coloraufnahme- und Wiedergabematerialien gewünscht werden.

Um ein Flattern des Vorhanges während des freien Falles zu vermeiden, wird die gesamte Auftragseinrichtung gegen Zugluft mit einer durchsichtigen Haube versehen, wie es allgemein aus der Vorhanggießtechnik bekannt ist.

Ein schnell bewegter Schichtträger 1 bewegt Luft mit seiner Oberfläche mit, wodurch am Auftreffpunkt des Vorhanges 3 auf den Schichtträger 1 Störungen durch Lufteinschlüsse entstehen können. Es ist bekannt, über der Bahn Ablenkbleche oder Absaugungen und Umlenkungen anzubringen, um diese Störungen weitgehend auszuschalten.

Vorteilhaft ist es, den Schichtträger 1 an der Auftrefflinie des Vorhanges so zu führen und zu unterstützen, daß ein störendes Flattern des Schichtträgers 1 vermieden wird. Dies kann bekannterweise durch eine Walze 6, durch ein Blech oder dergleichen erfolgen. Besonders geeignet ist eine Umlenkung der Bahn vor und/oder nach der Auftrefflinie des Vorhanges 3, um durch die Umschlingung auf der Walze 6 einen ruhigen Lauf des Schichtträgers 1 zu erreichen.

Allen Ausführungsformen ist der Vorteil des Wegfalls einer Abflußlippe gemeinsam. Die Beschichtungskante ist in jedem Falle von den Beschichtungsmaterialien vollständig umschlossen. Dadurch werden die Störungen und Verluste, die an den Abflußlippen der Schlitzgießer bzw. Schnabeigießer entstehen, vermieden. Für den Fachmann war es überraschend, daß mehrere Schichten unterhalb einer Fläche haften und abwärts zur Beschichtungskante fließen können.

Mit diesen Vorrichtungen können alle nur denkbaren Gegenstände mit einer Vielzahl von Schichten und den verschiedensten Beschichtungsmaterialien begossen werden, wenn sie sich unter der Beschichtungseinrichtung durchführen lassen.

Prinzipiell läßt sich das Verfahren der Erfindung zur Beschichtung von Glas, Holz oder Geweben anwenden. Ebenso können anstelle zusammenhängender Bahnen auch Schichtträger in Form von Blättern oder Folien beschichtet werden. Besonders eignen sich das Verfahren und die Vorrichtungen, wie bereits erwähnt, zum Beguß photographischer Schichtträger mit photographischen Emulsionen. Als Schichtträger können im Zusammenhang mit der Erfindung zur Herstellung photographischer Materialien alle üblichen bahnförmigen Materialien verwendet werden. Als Beispiele für derartige Schichtträger seien Filme aus Cellulosenitrat, Ceilulosetriacetat, Polyvinylacetat, Polycarbonat, Polyäthylenterephtalan, Polystyrol u. dgl. sowie die verschiedensten Papiere mit oder ohne Beschichtungen genannt.

Nach dem Verfahren der Erfindung können in der Photoindustrie nicht nur photographische Schichten aufgetragen werden, die als lichtempfindliche Verbindungen Silberhalogenide enthalten. Das Verfahren kann auch zur Herstellung von Schichten verwendet werden, die lichtempfindliche Farbstoffe oder photoleitfähiges Zinkoxid oder Titandioxid enthalten.

Die Schichten können auch andere Zusätze enthalten, wie sie auf dem Gebiet der Herstellung photographischer Schichten bekannt sind, z. B. Ruß, Mattierungsmittel wie Siliziumdioxid, oder Polymer Entwicklungshilfsmittel, Beizmittel u. dgl. Photographischen Schichten können auch verschiedene hydrophile Kolloide als Bindemittel enthalten. Beispiele für derartige Kolloide sind außer Proteinen wie Gelatine, Cellulosederivate, Polysaccharide, wie Stärke, Zucker, Dextran oder Agar-Agar. Weiter synthetische Polymere, wie Polyvinylalkohol oder Polyacrylamid oder Mischungen solcher Bindemittel.

Darüber hinaus ist das Beschichtungsverfahren der Erfindung selbstverständlich auch für die Herstellung nichtphotographischer Schichten anwendbar, wie z. B. Magnettonschichten oder andere Farb- oder Lackschichten.

Die Fig.2 zeigt eine Abwandlung der Fig.1, wobei die senkrechten Gleitflächen 10 durch dachförmige Gleitflächen 13 ersetzt wurden. Die Winkel α₁ und α₂ betragen nicht mehr 90°, sondern sind kleiner, und liegen zwischen 60° und 90', vorzugsweise um 80°. Die Austrittsschlitze 9 sind bei dieser Ausführungsform nach oben gerichtet (Winkel ß > 90°), wodurch eine bessere Entlüftung der Zuführkanäle 8 und der Austrittsschlitze 9 erreicht wird, da beim Anlauf die Luft von der Flüssigkeit besser verdrängt wird.

Die Strömungsverhältnisse sind auf den dachförmigen Gleitflächen 13 günstiger. Die Umlenkung der Beschichtungsflüssigkeiten 11 erfolgt über gekrümmte Flächen kontinuierlich von den geneigten dachförmigen Gleitflächen 13 in die V-förmigen Gleitflächen 5, wodurch eine kontinuierliche Geschwindigkeitsänderung erfolgt.

Fig. 3 zeigt eine Ausführungsform, bei welcher das Ablaufverhalten der flüssigen Beschichtungsmaterialien bei Kaskadengießen und die erfinderische Vorhangbildung kombiniert sind. Es werden im wesentlichen alle Schichten auf der kaskadenförmigen Gleitfläche 13 gebildet und auf der anderen Seite nur eine oder auch mehrere der Schichten 14 der Abflußkante 4 zugeführt. Die dachförmige Gleitfläche 13 bildet bei den Kaskadengießern einen Winkel a₂ von 15° bis 60°. Es ist natürlich auch möglich, größere Winkel _{0C2} bis 90° zu verwenden, wodurch dieses Ausführungsbeispiel in das der Fig. 1 übergehen würde mit dem Unterschied, daß die Schichtanzahl für die V-förmigen Gleitflächen ungleich ist. Auch dies liegt im Rahmen der Erfindung. Auch müssen die Winkel des V-förmigen Körpers 7 für die Gleitflächen 5 nicht gleich sein. Der Winkel x3 kann 30° bis 90° betragen und a₄ etwa 45° bis 60°. Diese Auftragseinrichtung erlaubt wie ein Kaskaden- oder Schnabelgießer das gleichzeitige Vergießen vieler Schichten, weist aber nicht deren Nachteile auf.

Die Ausführungsform der Fig. 4 zeigt eine Auftragseinrichtung mit ausschließlich negativ geneigten Flächen. Er ist für den Auftrag von bis zu 4 Schichten verwendbar. Die Blöcke 7 sind relativ einfach herzustellen und der Gießer ist sehr kompakt. Die Beschichtungsmaterialien 11 werden auch in diesem Falle stirnseitig zugeführt und wie dies Fig. 1 zeigt über die Begußbreite mit Hilfe der Zuführkanäle 8 sowie der Austrittsschlitze 9 verteilt.

Die Fig. zeigt schließlich eine Vorderansicht der Auftragseinrichtung gemäß der Fig. 1. Die Auftragseinrichtung ist in einem Abstand a über dem Schichtträger 1 angeordnet und hat die Breite b, die breiter, gleich oder schmaler als der Schichtträger sein kann.

Die flüssigen Beschichtungsmaterialien 11 treten aus den Austrittsschlitzen 9 auf die Gleitfläche 10 aus, fließen ab und lagern sich übereinander. Um ein Einschnüren des abfließenden Films zu vermeiden, sind beidseitig an den Gleitflächen 10 und 5 Randleisten 18 angebracht, an welche sich der Film durch Oberflächenspannung anlegt. Nach Überfließen der V-förmigen Gleitfläche 5 erreicht der hier sichtbare Flüssigkeitsfilm die Abflußkante 4 und vereinigt sich mit den von der nicht sichtbaren hinteren Gleitfläche kommenden Flüssigkeitsfilm zu einem Vorhang 3, der über die Strecke a auf den Schichtträger 1 fällt und auf diesen als Schicht 2 aufgelegt wird. Um ein Einschnüren des Vorhanges 3 zu vermeiden sind in bekannter Weise seitliche Führungen 19 vorgesehen. Der Schichtträger ist im Auftreffpunkt des Vorhanges 3 durch eine Walze 6 unterstützt. Die Auftragseinrichtung kann wie durch den Doppelpfeil dargestellt senkrecht auf- und abgefahren werden, um eine optimale Fallhöhe a für den Vorhang 3 einstellen zu können. Die Fallhöhe a beeinflußt wie oben gezeigt die Vorhangdicke beim Auftreffen und die Auftreffgeschwindigkeit. Diese ist wesentlich um durch die kinetische Energie des fallenden Vorhanges die Luft über dem Schichtträger wegzudrücken und Lufteinschlüsse zwischen Schichten 2 und Schichtträger 1 zu vermeiden.

Anhand von verschiedenen Beispielen sollen einige Möglichkeiten von versuchsweisen Auftragseinrichtungen dargestellt werden. Die Beispiele sind nur eine Auswahl und können daher nur einen Überblick geben, der keinen Anspruch auf Vollständigkeit erhebt.

Die in den nachfolgenden Beispielen angeführten Tabellen verwenden Symbole mit folgender Bedeutung:
η (mPas) Viskosität
a (mN/m) Oberflächenspannung, gemessen mit Stalagmometer
s (µm) Naßauftrag auf der Bahn
q (L/m min) dosierte Menge in Liter je m und je Minute
C_{B} (m/min) Bahngeschwindigkeit
Em jeweiliges Beschichtungsmaterial
a (m) Vorhanghöhe
b₁ (m) Vorhangbreite
b₂ (m) Bahnbreite des Schichtträgers

### Beispiel 1

Ein Gießer nach Fig. 1 wurde für einen 1-schichtigen Beguß verwendet.

In der folgenden Tabelle sind die Begußdaten aufgeführt:

Die Begußqualität war befriedigend. Der Vorhang zeigte kein sehr stabiles Verhalten und neigt zu Krümmungen über die Breite.

### Beispiel 2

Der Gießer nach Figur 1 wurde für einen 2-schichtigen Beguß verwendet.

Die Begußqualität war gut. Der Vorhang stabil und ruhig.

### Beispiel 3

Der Gießer nach Figur 1 wurde für einen 4-schichtigen Beguß verwendet.

Die Begußqualität war gut. Der Vorhang war sehr stabil.

### Beispiel 4

Der Gießer nach Figur 1 wurde für einen 6-schichtigen Beguß verwendet.

Die Begußqualität war gut. Eine Mikrophotographie eines Querschnittes durch die getrocknete Beschichtung zeigte eine sehr gute Trennung zwischen den Schichten. Der Vorhang war sehr stabil.

### Beispiel 5

Der Gießer nach Figur 4 wurde für einen 2-schichtigen Beguß verwendet.

Die Begußqualität war gut. Der Vorhang war stabil.

### Beispiel 6

Der Gießer nach Figur 4 wurde für einen 3-schichtigen Beguß verwendet.

Die Begußqualität war gut. Der Vorhang war stabil.

### Beispiel 7

Der Gießer nach Figur 1 wurde für einen 2-schichtigen Beguß verwendet.

Die Begußqualität war gut. Der Vorhang war stabil.

### Beispiel 8

Der Gießer nach Figur 1 wurde für einen 3-schichtigen Beguß verwendet.

Die Begußqualität war gut. Der Vorhang zeigte stabiles ruhiges Verhalten.

### Beispiel 9

Der Gießer nach Figur 1 wurde für einen 2-schichtigen Beguß verwendet.

Die Begußqualität war gut. Der Vorhang war ruhig und stabil.

### Beispiel 10

Der Gießer nach Figur 1 wurde für einen 3-schichtigen Beguß verwendet.

Die Begußqualität war gut. Die Trennung zwischen den Schichten war sehr gut, wie ein Querschnitt durch die getrocknete Beschichtung zeigte. Der Vorhang war stabil.

### Beispiel 11 1

Der Gießer nach Figur 1 wurde für einen 2-schichtigen Beguß verwendet.

Die Begußqualität war gut. Der Vorhang war stabil.

## Patentansprüche

1. Vorhanggießverfahren zum gleichzeitigen Auftragen mehrerer Schichten flüssiger Beschichtungsmaterialien auf kontinuierlich an der Auftragsstelle vorbeigeführte Gegenstände oder Bahnen von Schichtträgermaterialien, insbesondere zur Herstellung von photographischen Materialien, dadurch gekennzeichnet, daß in einer einzigen Auftragseinrichtung über die Breite V-förmiger Gleitflächen oder darüber angeordneten anschließenden V-förmigen, senkrechten oder dachförmigen Gleitflächen mehr als zwei flüssige Beschichtungsmaterialien austreten, die den zwei V-förmig angeordneten Gleitflächen, die oberhalb der zu beschichtenden Gegenstände oder Bahn eine Ablaufkante bilden, zugeführt werden, an den V-förmigen Gleitflächen hängend abfließen, sich am Ende der Gleitflächen an der Ablaufkante zu einem mehrschichtigen Flüssigkeitsfilm vereinigen und der mehrschichtige Film als frei fallender und seitlich geführter Vorhang unmittelbar auf die Gegenstände oder die Bahn des Schichtträgermaterials gelegt wird.

2. Verfahren nach Anspruch 1, dadurch gekennzeichnet, daß der Vorhang während des freien Falles und beim Auftreffen von Luftbewegungen geschützt wird.

3. Vorrichtung zur Durchführung des Verfahrens nach den Ansprüchen 1-2 mit einer oberhalb der kontinuierlich bewegten zu beschichtenden Gegenstände oder Schichtträger angeordneten Auftragseinrichtung zum Erzeugen eines mehrschichtigen Vorhanges, dadurch gekennzeichnet, daß zur Zusammenführung von mehr als zwei flüssigen Beschichtungsmaterialien (11) zu einer gemeinsamen Ablaufkante (4) zwei V-förmig angeordnete Gleitflächen (5) unter den Winkeln x₃ und a₄ zur Horizontalen vorgesehen sind und daß auf oder über beiden Seiten der V-förmigen Gleitflächen (5) mindestens je ein kammerförmiger Zuführungskanal (8) mit Austrittsschlitzen (9) für die flüssigen Beschichtungsmaterialien (11) vorgesehen ist.

4. Vorrichtung nach Anspruch 3, dadurch gekennzeichnet, daß die Auftragseinrichtung aus einem, sich über die Begußbreite erstreckenden V-förmigen Körper (7) mit V-förmigen Gleitflächen (5) und mit einer Ablaufkante (4) und aus Zuführkörpern (12) zur Aufnahme von drei bis sechs oder mehr kammerförmigen Zuführungskanälen (8) und Austrittsschlitzen (9) für die flüssigen Beschichtungsmaterialien (11) zusammengesetzt ist.

5. Vorrichtung nach Anspruch 6, dadurch gekennzeichnet, daß die Zuführkörper für Beschichtungsmaterialien (12) mit senkrechten Gleitflächen (10) zur Zuführung der flüssigen Beschichtungsmaterialien (11) zur V-förmigen Gleitfläche (5) versehen sind und die Austrittsschlitze (11) waagerecht (ß = 90°) angeordnet sind.

6. Vorrichtung nach Anspruch 4, dadurch gekennzeichnet, daß die Zuführkörper für Beschichtungsmaterialien (12) mit dachförmig geneigten Gleitflächen (13) (α₁ und α₂ <90°) zur Zuführung der flüssigen Beschichtungsmaterialien (11) zur V-förmigen Gleitfläche (5) versehen sind und die Austrittsschlitze (9) ansteigend verlaufen (ß > 90°).

7. Vorrichtung nach Anspruch 4, dadurch gekennzeichnet, daß die Zuführkörper für Beschichtungsmaterialien (12) so ausgebildet sind, daß eine geneigte dachförmige Gleitfläche (13) zum Austritt und zur Überlagerung der Beschichtungsmaterialien (11) vorhanden ist und ein mittlerer Zuführkörper (12) eine gekrümmte, von der dachförmig geneigten (13) in die senkrechte (10) überführende Gleitfläche besitzt, die an einer Seite des V-förmigen Körpers an die V-förmige Gleitfläche (5) angeschlossen ist und wobei mindestens ein Zuführkanal (8) und Austrittsschlitz (9) vorgesehen ist, der mindestens ein weiteres flüssiges Beschichtungsmaterial (14) der anderen Gleitfläche (5) des V-förmigen Körpers zuführt.

8. Vorrichtung nach den Ansprüchen 3 bis 7, dadurch gekennzeichnet, daß die gesamte Auftragseinrichtung zur Einstellung der Fallhöhe (a) des Vorhanges (3) in senkrechter Richtung in einem Bereich von etwa 1 cm bis 20 cm über der Beschichtungsfläche (1) verstellbar ist.

9. Vorrichtung nach den Ansprüchen 3 bis 7, dadurch gekennzeichnet, daß die gesamte Auftragseinrichtung zur Optimierung der Begußqualität um die Abflußkante (4) schwenkbar ist.

## Claims

1. A curtain coating process for simultaneously applying several layers of liquid coating materials to objects or webs of layer support materials moved continuously past the point of application, particularly for the production of photographic materials, characterised in that, in a single coating machine, more than two liquid coating materials issue over the width of V-shaped sliding surfaces, or V-shaped, vertical or roof-like sliding surfaces arranged above and in succession to these, which coating materials are delivered to the two sliding surfaces which are arranged in the form of a V and which form a discharge edge above the objects or web to be coated, flow down the underside of the V-shaped sliding surfaces, combine at the end of the sliding surfaces, i. e. at the discharge edge, to form a multiple-layer film of liquid, and the multi-layer film is deposited in the form of a free-falling and laterally guided curtain directly onto the objects or the web of layer support material.

2. A process according to Claim 1, characterised in that the curtain is protected against movements of air during its free fall and its arrival on the layersupport.

3. An apparatus for carrying out the process according to Claims 1 to 2, comprising a coating unit arranged above the continuously moving objects or layer supports to be coated for producing a multi-layer curtain, characterised in that, for combining more than two liquid coating materials (11) at a common discharge edge (4), two sliding surfaces (5) arranged in the form of a V are provided at angles _{OC3} and α₄ relative to the horizontal, and in that at least one chamber-like feed passage (8) with outlet slots (9) for the liquid coating materials (11) is provided on or above either side of the V-shaped sliding surfaces (5).

4. An apparatus according to Claim 3, characterised in that the coating unit comprises one V-shaped body (7) which extends over the coating width and which has V-shaped sliding surfaces (5) and a discharge edge (4), and delivery means (12) for accommodating three to six or more chamber-like feed passages (8) and outlet slots (9) for the liquid coating materials (11).

5. An apparatus according to Claim 6, characterised in that the delivery means for coating materials (12) are provided with vertical sliding surfaces (10) for delivering the liquid coating materials (11) to the V-shaped sliding surface (5) and in that the outlet slots (11) are horizontally arranged (S = 90°).

6. An apparatus according to Claim 4, characterised in that the delivery means for coating materials (12) are provided with inclined roof-like sliding surfaces (13) (α₁ and α₂ less than 90°) for delivering the liquid coating materials (11) to the V-shaped sliding surface (5) and in that the outlet slots (9) slope upwards (β more than 90°).

7. An apparatus according to Claim 4, characterised in that the delivery means for coating materials (12) are designed in such a way that an inclined roof-like sliding surface (13) is present for discharging and superposing the coating materials (11) and a central delivery element (12) has a curved sliding surface which connects the inclined roof-like sliding surface (13) with the vertical sliding surface (10) and which, on one side of the V-shaped body, is connected with the V-shaped sliding surface (5) and in that there is at least one feed passage (8) and outlet slot (9) which delivers at least one other liquid coating material (14) to the other sliding surface (5) of the V-shaped body.

8. An apparatus according to Claims 3 to 7, characterised in that the entire coating unit can be moved so as to adjust the falling height (a) of the curtain (3) to a vertical distance of about 1 cm to 20 cm from the coating surface (1).

9. An apparatus according to Claims 3 to 7, characterised in that the entire coating unit is pivotable about the discharge edge (4) for optimising the quality of coating.

## Revendications

1. Procédé de coulée en rideau pour l'application simultanée de plusieurs couches de matières d'enduction liquides sur des articles ou des bandes de matières supports de couches défilant continuellement devant le poste d'application, en particulier, pour la fabrication d'éléments photographiques, caractérisé en ce que, dans un seul dispositif applicateur, sur la largeur de surfaces de glissement en V ou de surfaces ultérieures de glissement en V disposées au-dessus des surfaces de glissement précitées, verticalement ou en forme de toit, sortent plus de deux matières d'enduction liquides qui sont acheminées aux deux surfaces de glissement disposées en V et formant un bord d'écoulement au-dessus de la bande ou des articles à enduire, ces matières d'enduction s'écouiant en position suspendue sur les surfaces de glissement en V à l'extrémité desquelles elles se réunissent, au bord d'écoulement, en une pellicule liquide à plusieurs couches, cette pellicule venant se poser directement sous forme d'un rideau tombant librement et guidé latéralement, sur les articles ou la bande de la matière support de couches.

2. Procédé suivant la revendication 1, caractérisé en ce que, pendant sa chute libre et lors de son impact, le rideau est protégé contre les mouvements de l'air.

3. Dispositif pour la réalisation du procédé suivant les revendications 1 et 2, ce dispositif comportant un dispositif applicateur installé au-dessus des supports de couches ou des articles à enduire se déplaçant continuellement, afin de former un rideau à plusieurs couches, caractérisé en ce que, pour acheminer ensemble plus de deux matières d'enduction liquides (11) à un bord d'écoulement commun (4), on prévoit deux surfaces de glissement (5) disposées en V sous des angles «₃ et <_{X4} par rapport à l'horizontale tandis que, sur ou au-dessus des deux côtés des surfaces de glissement en V (5), on prévoit au moins chaque fois un canal d'alimentation en forme de chambre (8) comportant des fentes de sortie (9) pour les matières d'enduction liquides (11).

4. Dispositif suivant la revendication 3, caractérisé en ce que le dispositif applicateur est constitué d'un corps en V (7) s'étendant sur la largeur de coulée et comportant des surfaces de glissement en V (5) et un bord d'écoulement (4), ainsi que de corps d'alimentation (12) destinés à recevoir trois à six canaux d'alimentation en forme de chambres (8) ou plus avec des fentes de sortie (9) pour les matières d'enduction lequides (11).

5. Dispositif suivant la revendication 6, caractérisé en ce que les corps d'alimentation pour les matières d'enduction (12) comportent des surfaces de glissement verticales (10) afin d'acheminer ces matières d'enduction liquides (11) aux surfaces de glissement en V(5), tandis que les fentes de sortie (9) sont disposées horizontalement (p = 90°).

6. Dispositif suivant la revendication 4, caractérisé en ce que les corps d'alimentation pour les matières d'enduction (12) comportent des surfaces de glissement (13) inclinées en forme de toit (α₁ et α₂ < 90°) afin d'acheminer les matières d'enduction liquides (11) aux surfaces de glissement en V (5), les fentes de sortie (S) s'étendant en une pente ascendante (β > 90°).

7. Dispositif suivant la revendication 4, caractérisé en ce que les corps d'alimentation pour les matières d'enduction (11) sont réalisés de teile sorte qu'il y ait une surface de glissement inclinée en forme de toit (13) pour la sortie et la superposition des matières d'enduction (11), tandis qu'un corps d'alimentation central (12) comporte une surface de glissement courbe passant de la position inclinée en forme de toit (13) dans la position verticale (10), cette surface de glissement étant reliée, d'un côté du corps en V, à la surface de glissement en V (5), et l'on prévoit au moins un canal d'alimentation (8) et une fente de sortie (9) afin d'acheminer au moins une autre matière d'enduction liquide (14) à l'autre surface de glissement (5) du corps en V.

8. Dispositif suivant les revendications 3 à 7, caractérisé en ce que, afin de régler la hauteur de chute (a) du rideau (3), tout le dispositif applicateur peut être déplacé verticalement sur une distance d'environ 1 à 20 cm au-dessus de la surface d'enduction (1 ).

9. Dispositif suivant les revendications 3 à 7, caractérisé en ce que, afin d'optimaliser la qualité de la coulée, tout le dispositif applicateur peut pivoter sur le bord d'écoulement (4).
